# EUROPÄISCHE PATENTSCHRIFT

(11) **EP 1 870 632 B1**
(45) Veröffentlichungstag und Bekanntmachung des Hinweises auf die Patenterteilung: **07.07.2010**
(21) Anmeldenummer: 07109335.5
(22) Anmeldetag: 31.05.2007
(51) Int. Cl.: F21S 2/00, F21W 131/10

(54) **Beleuchtungsanordnung für Bahnsteige**
Illumination assembly for platforms
Agencement d'éclairage pour quais

(30) Priorität: 19.06.2006 DE 202006009651 U
(43) Veröffentlichungstag der Anmeldung: 26.12.2007
(73) Patentinhaber: Semperlux Aktiengesellschaft, Lichttechnische Werke, 12277 Berlin (DE)
(72) Erfinder: Bansbach, Udo, 12305 Berlin (DE)
(74) Vertreter: Weisse, Renate

(56) Entgegenhaltungen:
- EP-A- 1 043 542
- DE-A1- 2 815 007
- DE-U1-202004 016 478
- FR-A- 2 336 867
- US-A- 5 025 355

## Beschreibung

### Technisches Gebiet

Die Erfindung betrifft eine Beleuchtungsanordnung zur Beleuchtung von Bahnsteigen mit einer Vielzahl von linear angeordneten Gehäuseelementen, welche zumindest teilweise entlang des Bahnsteigs anbringbar sind, wobei
(a) die Gehäuseelemente teilweise lichtdurchlässig ausgebildet sind,
(b) innerhalb der Gehäuseelemente Leuchtmittel zur Beleuchtung des Bahnsteigs und Vorschaltgeräte im wesentlichen nebeneinander vorgesehen sind, und
(c) durchgehende Hohlräume für Daten-, Signal- und/oder Versorgungszuleitungen vorgesehen sind.

### Stand der Technik

Beleuchtungsanordnungen für Bahnsteige müssen insbesondere im unterirdischen Bereich im allgemeinen sehr flach sein. Weiterhin muss eine Beleuchtungsanordnung den Bahnsteig über seine gesamte Länge ausreichend beleuchten. Es sind daher Beleuchtungsanordnungen der eingangs genannten Art bekannt, bei denen eine Vielzahl von longitudinalen Gehäuseelementen entlang des Bahnsteigs aneinandergereiht werden. Die Gehäuseelemente sind mit Leuchtstofflampen bestückt. Diese gewährleisten eine gute und gleichmäßige Beleuchtung des Bahnsteigs. Es ist weiterhin bekannt, in diesen Gehäuseelementen Hohlräume vorzusehen, die bei aneinandergereihten Gehäuseelementen einen durchgehenden Kanal bilden. In diesen Hohlräumen können Daten-, Signal- und Versorgungsleitungen geführt werden. Wenn die Gehäuseelemente gut miteinander verbunden sind, ist eine Manipulation dieser Leitungen für Betriebsfremde, z. B. Fahrgäste, praktisch nicht möglich.

Es ist weiterhin bekannt, die Einfahrt eines Zuges in den Bahnsteigbereich nicht nur akustisch, sondern auch optisch anzuzeigen. Lichtbänder, die unterhalb von transparenten Fliesen oder dergleichen in den Fußboden verlegt sind, leuchten nacheinander auf, bevor oder während der Zug einfährt. Nachteilig bei dieser Art der optischen Anzeige ist es, dass der Boden abgesperrt und geöffnet werden muss, wenn die Leuchtmittel gewartet oder ausgetauscht werden müssen.

Die bekannten Anordnungen zur Beleuchtung des Bahnsteigs sind für eine solche Anzeige nicht geeignet. Die Leuchtmittel haben eine vergleichsweise hohe Schaltzeit, die für die Anzeige der Einfahrt des Zuges nicht ausreicht. Weiterhin wird die Lebensdauer der Leuchtmittel durch das häufige An- und Abschalten verringert. Schließlich sollen die Leuchtmittel der Beleuchtungsanordnung dauerhaft angeschaltet bleiben, da diese für die Beleuchtung des Bahnsteigs vorgesehen sind. Jedes Schalten dieser Leuchtmittel würde diese Funktion beeinträchtigen.

US 5,025,355 offenbart eine Beleuchtungsanordnung auf der seitlich eine graphische Anzeige für Werbebotschaften vorgesehen ist. Die Anzeige kann einen LCD- Bildschirm und/oder LEDs umfassen. Ferner offenbart dieses Dokument die Merkmale des Oberbegriffs des Anspruchs 1.

FR-A-2336867 offenbart eine Beleuchtungsanordnung mit einem Gehäuse, in welchem Versorgungskabel durch das Gehäuse geführt sind.

EP 1 043 542 A2 offenbart eine Beleuchtungsanordnung zur Anbringung an der Decke oder einer Wand einers Raumes. Die Beleuchtungsanordnung umfasst eine erste Lichtquelle mit einem Reflektor und einer Emissionsplatte und eine zusätzliche Lichtquelle zur Verbesserung der Ausleuchtung der Beleuchtungsanordnung bzw. des Lichtbildes.

DE 20 2004 016 478 U1 offenbart eine Profilleiste für den einbau im Innenraum von Wohnmobilen oder Wohnwagen, bei welcher Versorgungskabel innerhalb des Gehäuses angeordnet sind.

### Offenbarung der Erfindung

Es ist Aufgabe der Erfindung, eine Anordnung zu schaffen, mit welcher kostengünstig auf einen einfahrenden Zug aufmerksam gemacht wird.

Erfindungsgemäß wird die Aufgabe dadurch gelöst, dass entlang einer Längsseite der Gehäuseelemente zusätzliche LED-Leuchtmittel angeordnet sind, und Steuermittel vorgesehen sind, die das LED-Leuchtmittel derart steuern, dass eine Zugeinfahrt optisch anzeigbar ist, wobei die LED-Leuchtmittel durch die Steuermittel derart gesteuert werden, dass diese bei Zugeinfahrt nacheinander aufleuchten.

LED-Leuchtmittel sind kostengünstig und können ohne großen Aufwand in die bekannten Beleuchtungsanordnungen integriert werden. Aufgrund der geringen Abmessungen von LED-Leuchtmitteln bleiben Abmessungen der Gehäuseelemente gering.

Vorzugsweise ist das LED-Leuchtmittel durch die Steuermittel derart steuerbar, dass diese bei Zugeinfahrt nacheinander aufleuchten. Dadurch wird optisch die Einfahrt des Zuges verdeutlich. Es ist aber auch möglich, dass alle LED-Leuchtmittel gleichzeitig aufleuchten, die Beleuchtungsstärke ansteigt oder die Leuchtmittel beginnen zu blinken.

In einer Ausgestaltung der Erfindung sind LED-Leuchtmittel unterschiedlicher Farben vorgesehen. Die Beleuchtungsanordnung kann auch integrierte Lautsprecher aufweisen. Dann kann z. B. ein Warnsignal oder eine Ansage des Betriebspersonals akustisch ausgegeben werden.

In einer besonders bevorzugten Ausgestaltung der Erfindung sind die LED-Leuchtmittel seitlich neben dem Leuchtmittel angeordnet. Dabei wird die Ausdehnung in der Richtung senkrecht zur Befestigungsebene, zum Beispiel der Decke, klein gehalten.

Die Gehäuseelemente können in eine Wand oder Decke integrierbar oder an einer Decke als Pendelleuchte vorgesehen sein.

Vorzugsweise sind die Gehäuseelemente aus einem extrudierten Aluminiumprofil gefertigt, in das ein transparentes Profil aus Polycarbonat eingesetzt ist. Dann sind die Gehäuseelemente leicht, stabil und kostengünstig herstellbar.

Die über die Befestigungsebene herausstehende Ausdehnung der Gehäuseelemente in Richtung senkrecht zur Befestigungsebene ist in einer bevorzugten Ausgestaltung der Erfindung geringer als 112 mm, vorzugsweise geringer als 110 mm, wobei dieser Teil im wesentlichen transparent ausgebildet ist. Dadurch kann die Beleuchtungsanordnung auch in flachen Räumen, etwa in einem U-Bahnhof verwendet werden.

Die an den Enden vorgesehenen Gehäuseteile können mit Endkappen aus Aluminium verschlossen sein. Dadurch ist der Innenraum der Beleuchtungsanordnung für nichtautorisierte Personen unzugänglich.

Ausgestaltungen der Erfindung sind Gegenstand der Unteransprüche. Ein Ausführungsbeispiel ist nachstehend unter Bezugnahme auf die beigefügten Zeichnungen näher erläutert.

### Kurze Beschreibung der Zeichnungen

- Fig.1: ist ein Querschnitt durch eine Deckenleuchte mit einem Aluminiumprofil in welchem Kabelkanäle vorgesehen sind und einer Polycarbonat-Abdeckung, sowie einem integrierten LED-Lauflicht
- Fig.2: ist ein Querschnitt durch Anordnung ähnlich wie in Fig.1, die als Pendelleuchte ausgebildet ist, bei der Strahlung auch nach oben abgestrahlt wird.
- Fig.3: ist ein Querschnitt durch eine Deckenleuchte ähnlich wie in Fig.1, die jedoch in Kassettenform ausgebildet ist.
- Fig.4: ist ein Querschnitt durch eine Pendelleuchte ähnlich wie in Fig.2, die jedoch in Kassettenform ausgebildet ist.

### Beschreibung des Ausführungsbeispiels

Fig.1 zeigt eine Deckenleuchte 10, die unterhalb einer Decke 12 angebracht ist. Die Deckenleuchte 10 umfasst ein Aluminiumprofil 14 und eine Abdeckung aus Polycarbonat 16. Die Deckenleuchte 10 hat über ihre gesamte Länge den gleichen Querschnitt. Die Abdeckung 16 ist gekrümmt und hat die Form eines Ausschnitts eines Zylindermantels.

Innerhalb der Abdeckung 16 ist ein transparentes Prismenprofil 18 angeordnet. Auf der Innenseite des Profils 18 sind eine Vielzahl von Prismen 20 angeformt.

Mittig in der Deckenleuchte sind eine oder zwei Leuchtstofflampen 22 als Leuchtmittel angeordnet. Neben den Leuchtstofflampen ist ein Vorschaltgerät 24 vorgesehen. Durch diese Anordnung wird eine besonders flache Leuchte geschaffen, die auch in U-Bahnhöfen und anderen besonders flachen Räumlichkeiten verwendet werden können.

Oberhalb des Leuchtmittels und des Vorschaltgerätes ist ein durchgängiger Kanal 26 in dem Profil 14 vorgesehen. In dem Kanal werden Versorgungs- und Medienleitungen 28 für Strom, Daten, etc. verlegt. Im vorliegenden Ausführungsbeispiel ist der Kanal in mehrere Kammern aufgeteilt.

Seitlich des Kanals 26 auf der der Bahnsteigkante zugewandten Seite ist eine Lauflichtanordnung vorgesehen. Das zur Seite 30 hin offene Aluminiumprofil 14 ist mit einer transparenten Polycarbonatabdeckung 32 abgedeckt. In der von dem Aluminiumprofil 14 gebildeten Kammer 34 sind horizontal nebeneinander liegende LEDs angeordnet. Das zugehörige Vorschaltgerät 36 ist seitlich daneben angeordnet.

Die LEDs werden derart gesteuert, dass bei Einfahrt des Zuges die LEDs nacheinander in der Reihenfolge ihrer Anordnung aufleuchten. In einem alternativen Ausführungsbeispiel wird die Intensität bzw. Anzahl der aufleuchtenden LEDs erhöht, je weiter sich ein Zug nähert. Es ist ferner vorgesehen, die LEDs mit einer Blink-Funktion auszustatten. Dies ist insbesondere in Gefahrensituationen, oder bei Abfahrt des Zuges sinnvoll.

In Fig.2 ist ein Ausführungsbeispiel dargestellt, bei der die Beleuchtungsanordnung als Pendelleuchte ausgebildet ist. Dabei weist das Aluminiumprofil 40 zusätzlich zu dem Kanal 42 in, in dem die Leitungen 28 verlegt sind und der nach unten abstrahlenden Leuchtenanordnung 44 auch eine transparente Abdeckung 46 auf. Über diese Abdeckung kann auch Licht nach oben austreten. Auf diese Weise wird ein Indirektanteil bei der Beleuchtung erhalten.

In Fig. 3 ist eine Deckenleuchte 50 in Kassettenform dargestellt. Das Außenprofil der Deckenleuchte ist im wesentlichen rechteckig. Bei dieser Ausgestaltung ist eine plane transparente Abdeckung 52 nach unten hin vorgesehen. Die Abdeckung 54 des LED-Lauflichts schließt bündig an das Außenprofil 56 an.

In Fig.4 ist eine Pendelleuchte analog zu Fig.2 in Kassenttenform dargestellt.

Insbesondere die Deckenleuchten zeichnen sich durch geringe Abmessungen senkrecht zur Befestigungsebene aus. Dadurch sind sie auch an solchen Stellen geeignet, die nur wenig Raum für derartige Beleuchtungsanordnungen zur Verfügung stellen.

## Patentansprüche

1. Beleuchtungsanordnung (10) zur Beleuchtung von Bahnsteigen mit einer Vielzahl von linear angeordneten Gehäuseelementen (14, 18), welche zumindest teilweise entlang des Bahnsteigs anbringbar sind, wobei
(a) die Gehäuseelemente (18) teilweise lichtdurchlässig ausgebildet sind,
(b) innerhalb der Gehäuseelemente Leuchtmittel (22) zur Beleuchtung des Bahnsteigs und Vorschaltgeräte (24) im wesentlichen nebeneinander vorgesehen sind, und
(c) durchgehende Hohlräume (26) für Daten-, Signal- und/oder Versorgungszuleitungen (28) vorgesehen sind,
**dadurch gekennzeichnet, dass**
(d) entlang einer Längsseite der Gehäuseelemente (14) zusätzliche LED-Leuchtmittel angeordnet sind, und
(e) Steuermittel vorgesehen sind, die die LED-Leuchtmittel derart steuern, dass eine Zugeinfahrt optisch anzeigbar ist, wobei
(f) die LED-Leuchtmittel durch die Steuermittel derart gesteuert werden, dass diese bei Zugeinfahrt nacheinander aufleuchten, ihre Beleuchtungsstärke ansteigt oder beginnen zu blinken.

2. Beleuchtungsanordnung nach einem der vorgehenden Ansprüche, **dadurch gekennzeichnet, dass** LED-Leuchtmittel unterschiedlicher Farben vorgesehen sind.

3. Beleuchtungsanordnung nach einem der vorgehenden Ansprüche, **gekennzeichnet, durch** integrierte Lautsprecher.

4. Beleuchtungsanordnung nach einem der vorgehenden Ansprüche, **dadurch gekennzeichnet, dass** die LED-Leuchtmittel seitlich neben dem Leuchtmittel (22) angeordnet sind.

5. Beleuchtungsanordnung nach einem der vorgehenden Ansprüche, **dadurch gekennzeichnet, dass** die Gehäuseelemente (14) in eine Wand oder Decke integrierbar sind oder an einer Decke als Pendelleuchte vorgesehen sind.

6. Beleuchtungsanordnung nach einem der vorgehenden Ansprüche, **dadurch gekennzeichnet, dass** die Gehäuseelemente (14) aus einem extrudierten Aluminiumprofil gefertigt sind, in das ein transparentes Profil (18) aus Polycarbonat eingesetzt ist.

7. Beleuchtungsanordnung nach einem der vorgehenden Ansprüche, **dadurch gekennzeichnet, dass** die über die Befestigungsebene herausstehende Ausdehnung der Gehäuseelemente in Richtung senkrecht zur Befestigungsebene geringer als 112 mm, vorzugsweise geringer als 110 mm ist, wobei dieser Teil im wesentlichen transparent ausgebildet ist.

8. Beleuchtungsanordnung nach einem der vorgehenden Ansprüche, **dadurch gekennzeichnet, dass** die an den Enden vorgesehenen Gehäuseteile (14) mit Endkappen aus Aluminium verschlossen sind.

## Claims

1. Illumination assembly (10) for illuminating station platforms with a plurality of housing elements (14, 18) arranged in linear order, which are adapted to be at least partially installed along the station platform, wherein
(a) the housing elements (18) are partially translucent,
(b) lighting means (22) for illuminating the station platform and power supply units (24) are provided inside the housing elements essentially next to each other, and
(c) continuous cavities (26) are provided for data-, signal- and/or supply lines (28),
**characterized in that**
(d) additional LED-lighting means are provided along one longitudinal side of the housing elements (14), and
(e) control means are provided for controlling the LED-lighting means in such a way, that an incoming train is optically indicated, wherein
(f) the LED-lighting means are controlled by the control means in such a way that they light up, have an increased intensity of illumination or start to blink with an incoming train.

2. Illumination assembly according to any of the preceding claims, **characterized in that** LED-lighting means having a different color are provided.

3. Illumination assembly according to any of the preceding claims, **characterized by** integrated loud speakers.

4. Illumination assembly according to any of the preceding claims, **characterized in that** the LED-lighting means are installed on the side of the lighting means (22).

5. Illumination assembly according to any of the preceding claims, **characterized in that** the housing elements (14) are adapted to be integrated into a wall or the ceiling or to be provided at the ceiling in the form of a suspended lamp.

6. Illumination assembly according to any of the preceding claims, **characterized in that** the housing elements (14) are made of extruded aluminium profile with a transparent profile (18) made of Polycarbonate inserted therein.

7. Illumination assembly according to any of the preceding claims, **characterized in that** the extent of the housing elements projecting from the fixing plane in the direction perpendicular to the fixing plane is smaller than 112 mm, preferably smaller than 110 mm, wherein this portion is essentially transparent.

8. Illumination assembly according to any of the preceding claims, **characterized in that** the housing elements (14) provided at the ends are closed with end caps made of aluminium.

## Revendications

1. Disposition d'éclairage (10) destinée à l'éclairage de quais de gare et munie de nombreux éléments de boîtier (14, 18) disposés de façon linéaire et pouvant être placés au moins partiellement le long du quai,
(a) les éléments de boîtier (18) étant configurés de façon à être partiellement perméables à la lumière,
(b) des lampes (22) destinées à éclairer le quai étant disposées à l'intérieur des éléments de boîtier et des ballasts (24) étant disposés essentiellement les uns à côté des autres, et
(c) des espaces creux de passage (26) destinés à des conduites de données, de signaux et/ou d'alimentation (28) étant prévus,
**caractérisée en ce que**
(d) des lampes LED sont disposées en plus sur toute la face longitudinale des éléments de boîtier (14), et
(e) il est prévu des moyens de commande commandant les lampes LED de sorte à pouvoir indiquer par moyens optiques l'entrée en gare d'un train,
(f) les lampes LED pouvant être commandées par les moyens de commande de sorte à s'illuminer les unes après les autres à l'entrée en gare d'un train, à augmenter leur puissance d'éclairage ou à commencer à clignoter.

2. Disposition d'éclairage selon l'une quelconque des revendications précédentes, **caractérisée en ce qu'**il est prévu des lampes LED de différentes couleurs.

3. Disposition d'éclairage selon l'une quelconque des revendications précédentes, **caractérisée par** des haut-parleurs intégrés.

4. Disposition d'éclairage selon l'une quelconque des revendications précédentes, **caractérisée en ce que** les lampes LED sont disposées latéralement à côté de la lampe (22).

5. Disposition d'éclairage selon l'une quelconque des revendications précédentes, **caractérisée en ce que** les éléments de boîtier (14) peuvent être intégrés dans un mur ou dans un plafond ou sont prévus sous forme de luminaire suspendu.

6. Disposition d'éclairage selon l'une quelconque des revendications précédentes, **caractérisée en ce que** les éléments de boîtier (14) sont fabriqués en profilé d'aluminium extrudé dans lequel est inséré un profilé transparent (18) en polycarbonate.

7. Disposition d'éclairage selon l'une quelconque des revendications précédentes, **caractérisée en ce que** l'extension des éléments de boîtier faisant saillie au dessus du plan de fixation est inférieure à 112 mm dans le sens perpendiculaire au plan de fixation, de préférence inférieure à 110 mm, cette partie présentant une configuration essentiellement transparente.

8. Disposition d'éclairage selon l'une quelconque des revendications précédentes, **caractérisée en ce que** les éléments de boîtier (14) prévus aux extrémités sont fermés par des obturateurs en aluminium.
